# EUROPÄISCHE PATENTSCHRIFT

(11) **EP 3 180 249 B1**
(45) Veröffentlichungstag und Bekanntmachung des Hinweises auf die Patenterteilung: **12.09.2018**
(21) Anmeldenummer: 15747095.6
(22) Anmeldetag: 22.07.2015
(51) Int. Cl.: B65B 13/02, B65B 13/18, B65B 13/22, B65B 13/32, B65B 51/22

(54) **ANTRIEBSEINHEIT FÜR EIN UMREIFUNGSGERÄT**
DRIVE UNIT FOR A STRAPPING DEVICE
UNITÉ D'ENTRAÎNEMENT POUR OUTIL DE CERCLAGE

(30) Priorität: 14.08.2014 DE 102014011929
(43) Veröffentlichungstag der Anmeldung: 21.06.2017
(73) Patentinhaber: Fromm Holding AG, 6330 Cham (CH)
(72) Erfinder: RAUCH, Manfred, 77880 Sasbach (DE)
(74) Vertreter: Petersen, Frank
(86) Internationale Anmeldenummer: PCT/EP2015/001526
(87) Internationale Veröffentlichungsnummer: WO 2016/023616

(56) Entgegenhaltungen:
- EP-A1- 0 722 885
- WO-A1-2009/129633
- CH-A- 359 405
- US-A- 3 946 769

## Beschreibung

Die Erfindung betrifft eine Antriebseinheit für ein Umreifungsgerät zum Umreifen eines Packstückes mit einem darum gelegten Kunststoffband, wobei das Umreifungsgerät mit einer motorisch angetriebenen Spannvorrichtung und einer motorisch angetriebenen Schweißvorrichtung für das Kunststoffband versehen ist und wobei die Spannvorrichtung und die Schweißvorrichtung von demselben Elektromotor antreibbar sind, der unter Zwischenschaltung von Freiläufen alternativ mit diesen in Wirkverbindung bringbar ist, wobei Wellenenden des Elektromotors mit Zahnrädern und mit diesen korrespondierenden Wälzlagern zusammenwirken, wobei der Elektromotor und die Wälzlager an einem Gehäuse des Umreifungsgerätes gelagert sind.

Eine Antriebseinheit dieser Art ist bekannt und wird von der Anmelderin in entsprechenden Umreifungsgeräten eingesetzt.

Das genannte Kunststoffband wird zunächst in einer Schlaufe um ein Packstück gelegt, wobei ein erstes, freies Ende im Bereich einer Schweißvorrichtung ein Unterband bildet. Das andere Ende der Kunststoffbandschlaufe wird als Oberband zusammen mit dem Unterband durch die Schweißvorrichtung geführt und verläuft anschließend zu der Spannvorrichtung. In der Spannvorrichtung ist dann ein Reibrad oder ähnliches Element vorgesehen, das durch den Elektromotor angetrieben wird. Dieses durch den Elektromotor angetriebene Reibrad ergreift das Oberband und zieht damit die Schlaufe um das Packstück herum stramm. Nachdem das Kunststoffband dann stramm um das Packstück gewickelt ist, werden das Ober- und das Unterband in diesem Zustand an der Verbindungsstelle, wo sie durch die Schweißvorrichtung laufen, zusammengedrückt. An dieser Stelle wird dann eine Vibrationsplatte als Teil der Schweißvorrichtung auf die miteinander verklemmten Bänder abgesenkt und in Vibration versetzt. Die Vibration wird dabei vorzugsweise wiederum durch den oben genannten Elektromotor und insbesondere über ein Getriebe erzeugt. Aufgrund dieser Vibration kommt es zwischen Ober- und Unterband zu einer Relativbewegung, die wegen der dabei entstehenden Friktion zu einem lokalen Aufschmelzen des thermoverschweißbaren Kunststoffbandes führt. Nach Beendigung der Vibrationsbewegungen und einem kurzen Zeitraum des Abkühlens sind dann an der Verbindungsstelle Oberband und Unterband miteinander verschweißt.

Während des Vibrierens bzw. des Schweißvorgangs wird üblicherweise das Oberband neben der Verbindungsstelle abgeschnitten. Abschließend kann das Umreifungsgerät dann von dem mit dem Kunststoffband umwickelten Packstück entfernt werden.

Wie erläutert sind die Umreifungsgeräte jetzt so konstruiert, dass sie nur einen Elektromotor haben, obwohl mehrere motorisch anzutreibende Baugruppen in dem Umreifungsgerät vorhanden sind. Dieser Elektromotor ist in seiner Antriebsrichtung umsteuerbar und wird dabei über in entgegengesetzte Richtungen freigebende Freiläufe alternativ mit der Spann- oder der Schweißvorrichtung in Wirkverbindung gebracht. Somit ist sichergestellt, dass entweder die Spann- oder aber die Schweißvorrichtung angetrieben sind, nicht aber beide Vorrichtungen gleichzeitig.

Konstruktiv ist der oben genannte Elektromotor insbesondere so ausgelegt, dass er eine an seinen beiden (axialen) Enden herausragende Motorwelle aufweist, wobei diese an ihren aus dem Elektromotor herausragenden Enden jeweils mit einem der in die entgegengesetzten Richtungen freigebenden Freiläufe verbunden ist. Grundsätzlich ist damit gewährleistet, dass die Motorwelle nur über kurze Strecken Torsionsmomente übertragen muss und sie somit kleiner dimensioniert werden kann.

Eine derartig kleinere Dimensionierung führt aber zu einer höheren Bruchgefährdung.

Bei den bisher bekannten Umreifungsgeräten ist der Elektromotor, bei dem es sich insbesondere um ein Standardbauteil und damit um ein Zukaufteil handelt, als Einheit unmittelbar im Gehäuse eines Umreifungsgerätes gelagert. Seine Wellenenden stecken dann in den genannten Freiläufen, auf denen wiederum Zahnräder, sei es als Kegelritzel oder aber als Stirnrad, sitzen. Diese Zahnräder weisen einen einstückig angeformten Schaft oder Bund auf, auf denen jeweils mindestens ein Wälzlager sitzt. Damit werden auf die Zahnräder wirkende Kräfte, die bezüglich der Motorachse in Radialrichtung wirken, über diese Wälzlager abgeleitet.

Die genannten Wälzlager sind dabei, wie zum Beispiel in der WO 2009/129633 gezeigt, im Gehäuse des Umreifungsgerätes gelagert, woraus sich aber Doppelpassungen ergeben können, die aus der Lagerung sowohl des Elektromotors als auch der Wälzlager am Gehäuse resultieren können. Um diese Doppelpassungen und die sich daraus ergebenden Verspannungen zu vermeiden, ist vorgeschlagen worden, dass die Lagerung insbesondere der Wälzlager in Gummi erfolgt, wodurch andererseits auch Vibrationen gedämpft werden. Für diese Lagerung in Gummi werden üblicherweise O-Ringe verwandt, die auf die Wälzlager aufgesetzt sind und als Standardteile zur Verfügung stehen.

Es hat sich jetzt aber herausgestellt, dass bei den bisher bekannten Umreifungsgeräten es bei dem eingesetzten Elektromotor zu Schäden an den Wellenenden des Elektromotors kam oder aber an den Wälzlagern, mit denen die Motorwelle im Motorgehäuse gelagert ist.

Man geht dabei davon aus, dass diese Schäden aus Kippmomenten und damit einhergehenden Nickbewegungen resultieren, die am Elektromotor auftreten, wenn dieser anfährt, bremst oder umgesteuert wird.

Aufgabe der vorliegenden Erfindung ist es daher, eine Antriebseinheit wie oben beschrieben dahingehend zu verbessern, dass Schäden der beschriebenen Art zu vermeiden sind.

Diese Aufgabe wird erfindungsgemäß dadurch gelöst, dass der Elektromotor mit ihn an seinen Axialenden überragenden Mantelverlängerungen versehen ist, an denen die Wälzlager gelagert sind.

Die Erfindung hat den Vorteil, dass es durch die überragenden Mantelverlängerungen möglich ist, die Lagerung der oben angesprochenen Zahnräder mit den auf ihnen sitzenden Wälzlagern und den diesen umgebenden Gummilagern (also z.B. O-Ringen) von dem Gehäuse des Umreifungsgerätes zu lösen und diese statt dessen unmittelbar am Elektromotor vorzusehen. Damit sind Relativbewegungen zwischen Elektromotor und den Wälzlagern aufgrund derer separater Lagerung am Gehäuse des Umreifungsgerätes zu vermeiden.

Die Erfindung hat dabei auch den Vorteil, dass auch die Montage des Umreifungsgerätes bei dessen Herstellung erleichtert wird: Während bisher mehrere Baugruppen zusammengesetzt und in das Gehäuse eingesetzt werden mussten, um eine Antriebseinheit zu erreichen, wird nun lediglich eine kompakte Einheit bei der Montage in das Gehäuse des Umreifungsgerätes eingesetzt, so dass weniger und einfachere Montageschritte möglich sind,

Um eine ausreichende Abstützung von in Radialrichtung wirkenden Kräften zu erreichen, wird vorgeschlagen, dass sich die Mantelverlängerung an dem vorgesehenen Elektromotor in Axialrichtung zumindest teilweise über die auf den Wellenenden des Elektromotors sitzenden Freiläufen erstreckt. Damit sind kurze und direkte Kraftverläufe möglich, so dass die gewünschte Abstützfunktion sicher gewährleistet ist.

Bei einer bevorzugten Ausführungsform der Erfindung ist die Mantelverlängerung einseitig mit einem Axialfixiermittel, insbesondere einer umlaufenden Außennut, versehen. Durch dieses Axialfixiermittel kann die sich aus Elektromotor und mit diesen durch die Mantelverlängerung gehaltene Lagerung zusammensetzende und damit eine kompakte Baugruppe bildende Antriebseinheit präzise im Gehäuse des Umreifungsgerätes gelagert werden. Statt einer Nut, die fertigungstechnisch Vorteile hat, kann auch ein Ringflansch o.ä. vorgesehen sein.

Gerade wenn dieses Axialfixiermittel nah an dem Ende des Elektromotors ist, das mit einem Kegelritzel versehen ist, kann eine möglichst spielfreie und präzise Positionierung dieses Kegelritzel erreicht werden, so dass das zugehörige Kegelradgetriebe mit möglichst präziser Positionierung von Zahnrädern gegeneinander arbeitet.

Um dabei den Fertigungsaufwand gering zu halten, wird vorgeschlagen, dass die mit dem Axialfixiermittel versehene Mantelverlängerung als separates Bauteil gefertigt wird und dann an den Mantel des Elektromotors angebracht wird. Der Mantel des Elektromotors selbst kann dann mit einer geringeren Präzision und damit preisgünstiger hergestellt werden.

Bei einer besonders bevorzugten Ausführungsform ist dabei die Mantelverlängerung einstückig mit dem Motordeckel ausgebildet, wodurch die Anzahl der für die Antriebseinheit zu fertigenden Bauteile gesenkt werden kann.

Bei einer weiter bevorzugten Ausführungsform kann in die Mantelverlängerung auch wenigstens eine einstückig angeformte Verdrehsicherung eingearbeitet werden. Bisher übliche Drehmomentstützen, die separat an dem Elektromotor angebracht werden mussten und gegebenenfalls dann im Gehäuse des Umreifungsgerätes zu befestigen waren, können so entfallen.

Es sei noch erwähnt, dass auf den ersten Blick anscheinend vergleichbare Konstruktionen bekannt sind, bei denen aber nicht wie hier erfindungsgemäß vorgesehen ein Elektromotor sondern ein Pneumatikmotor zum Einsatz kommt.

Während Elektromotoren in großen Stückzahlen hergestellt und somit als fertige Einheit angeboten werden, die dabei aus Rotor, Stator sowie einem diese umgebenden Mantel mit Deckeln besteht, werden Pneumatikmotoren jeweils produktspezifisch angefertigt und können nicht wie Elektromotoren z.B. in ein geteiltes Gehäuse eingesetzt werden, sondern müssen in fugenlose, in ein Umreifungsgerät integrierte Aufnahmebohrungen eingesetzt werden. Die dabei zwangsläufig auftretenden Fertigungstoleranzen müssen über axiale Verspannungen des Pneumatikmotors beispielsweise über Tellerfedern u.ä. ausgeglichen werden, um die für Pneumatikmotoren notwendige Dichtheit zu gewährleisten. - Unter diesen Aspekten sind Pneumatik- und Elektromotoren bei der erfindungsgemäß vorliegenden Konstruktion nicht miteinander zu vergleichen.

Weitere Vorteile und Merkmale der Erfindung ergeben sich aus der nachfolgenden Beschreibung eines Ausführungsbeispiels. Dabei zeigt:
- Figur 1: eine Antriebseinheit mit den Elektromotor an seinen Axialenden überragender Mantelverlängerung in Explosionsdarstellung;
- Figur 2: das Gehäuseteil eines Umreifungsgerätes mit einer Antriebseinheit gemäß Figur 1 in Explosionsdarstellung;
- Figur 3: die Schnittansicht durch ein Umreifungsgerät mit eingebauter Antriebseinheit;
- Figur 4: eine Antriebseinheit mit Gehäuseteilen eines Umreifungsgerätes gemäß dem Stand der Technik.

In Figur 4 ist eine im Stand der Technik bekannte Antriebseinheit für ein Umreifungsgerät in Explosionsdarstellung gezeigt zusammen mit Teilen des Gehäuses eines solchen Umreifungsgerätes.

Man erkennt einen Elektromotor 1, der elektrisch angetrieben wird über eine Batterie oder einen Akku (nicht dargestellt), wobei die mit dem Rotor des Elektromotors verbundene Motorwelle mit ihren beiden Enden 2, 3 an gegenüberliegenden Enden des Elektromotors 1 herausragt. Auf diese Wellenenden sind Freiläufe 4, 5 gesetzt, die eine Drehbewegung der Wellenenden in entgegengesetzte Richtungen übertragen.

Auf diese Freiläufe sind einerseits ein Kegelritzel 6 und andererseits ein Stirnzahnrad 7 aufgesetzt.

Das Kegelritzel 6 weist einen Schaft 8 auf, auf dem zwei Wälzlager 9 sitzen. In gleicher Weise weist das Stirnzahnrad 7 einen Bund 10 auf, auf dem ein Wälzlager 11 sitzt.

Auf die genannten Wälzlager 9 bzw. 11 sind Gummipuffer aufgeschoben in Form von O-Ringen 12 bzw. 13.

Des Weiteren erkennt man in der Figur 4 noch eine Drehmomentstütze 14, die über Schrauben 15 mittels einer Flanschscheibe 16 am Elektromotor 1 festgeschraubt wird.

Die zusammengebaute Antriebseinheit wird in passende Aufnahmen an Gehäuseteilen 17, 18 eingesetzt, wobei das Kegelritzel 6 dann mit einem Gegenritzel 19 kämmt, das auf einer Welle 20 sitzt, die über Wälzlager 21 in dem Gehäuseteil 18 aufgenommen wird.

Die weiteren Anbauteile bis auf einen Betätigungshebel 28 sind der besseren Anschaulichkeit wegen nicht dargestellt.

Bei dem fertig zusammengebauten Umreifungsgerät wird durch Betätigung des Hebels 28 die hier nicht näher dargestellte Spannvorrichtung zum Einlegen des Bandes geöffnet und nach entsprechendem Einlegen des Bandes wird über einen nicht dargestellten Druckknopf der Elektromotor 1 in eine erste Umdrehungsrichtung angetrieben, wobei er über den Freilauf 4 das Kegelritzel 6 antreibt und damit das zu verschweißende Kunststoffband spannt.

Wenn das Band gespannt ist, wird der Elektromotor 1 umgesteuert und rotiert in die Gegenrichtung, wobei aufgrund des Freilaufes 4 das Ritzel 6 dann stehen bleibt und über den Freilauf 5 dann das Stirnzahnrad 7 angetrieben wird, mit dem eine Schweißvorrichtung wie oben beschrieben schwingend bzw. vibrierend angetrieben wird.

Beim rotierenden Betrieb des Elektromotors 1 wird dessen Drehmoment über die Drehmomentstütze 14 gegenüber dem Gehäuseteil 18 abgestützt.

Beim oben beschriebenen Umsteuern des Elektromotors 1 treten Kippmomente auf, die aufgrund der Elastizität, mit der die Wälzlager 9 und 11 über die Gummipuffer bzw. O-Ringe 12 bzw. 13 gegenüber den Gehäuseteilen 17, 18 abgestützt sind, in Relativbewegungen resultieren, die dann letztlich zu einer Beschädigung der Wellenenden 2 oder 3 führen können.

Um diese Problematik zu umgehen, wird eine Antriebseinheit weitergebildet wie in der Figur 1 dargestellt. In dieser sind gleiche Teile mit gleichen Bezugszeichen versehen.

Auch bei dem in der Figur 1 dargestellten Elektromotor 1 sitzt auf dessen Wellenenden 2, 3 jeweils ein Freilauf 4 bzw. 5, auf denen ein Kegelritzel 6 bzw. ein Stirnzahnrad 7 aufsitzen. Diese sind, wie oben beschrieben, in gleicher Weise mit einem Schaft 8 oder einem Bund 10 versehen, auf dem Wälzlager 9 bzw. 11 sitzen.

Auf den Wälzlagern sitzen wiederum Gummipuffer in Form von O-Ringen 12 bzw. 13. Im hier dargestellten Beispiel sind diese O-Ringe aber in das Innere von Mantelverlängerungen 22 eingesetzt, mit denen der Elektromotor 1 an seinen Axialenden an seinem Mantel verlängert ist.

Damit werden beispielsweise vom Kegelritzel 6 übertragene Vibrationen über die Kugellager 9 und die O-Ringe gegenüber dem Elektromotor bzw. dessen ihn an seinem einen Axialende überragenden Mantelverlängerung 22 abgestützt, so dass die Relativbewegung zwischen Elektromotor 1 und der Abstützung minimiert wird und damit nicht zu einer Belastung des Wellenendes 2 führen kann. Die in Figur 1 dargestellte Antriebseinheit wird in zusammengebautem Zustand dann, wie in Figur 2 zu erkennen ist, in entsprechende Gehäuseteile 17, 18 eingesetzt, wobei in gleicher Weise wie bereits oben beschrieben beim zusammengebautem Umreifungsgerät der Elektromotor angesteuert wird.

In der Figur 3 ist eine entsprechende Antriebseinheit in eingebautem Zustand dargestellt. Man erkennt den Elektromotor 1 mit seinen Wellenenden 2, 3, auf denen die Freiläufe 4, 5 aufsitzen, die dann das Kegelritzel 6 bzw. das Stirnzahnrad 7 tragen. Auf dem Schaft 8 des Kegelritzels 6 sitzt dann das Wälzlager 9, das über die O-Ringe gegenüber der Mantelverlängerung 22 abgestützt ist, wobei im hier dargestellten Beispiel lediglich ein Wälzlager 9 vorgesehen ist und nicht zwei, wie in den Figuren 1 und 2. Auf dieses Wälzlager sind dann zwei O-Ringe 12 aufgesetzt, wobei über diese O-Ringe 12 eine Doppelpassung ausgeglichen werden kann.

Im hier dargestellten Beispiel erkennt man an der Mantelverlängerung 22 eine umlaufende Nut 23, die als Axialfixiermittel fungiert und hierzu mit einer am Gehäuseteil 18 vorgesehenen Ringaufnahme 24 korrespondiert. Die Ringaufnahme 24 ist in axialer Richtung des Elektromotors 1 relativ dicht am Gegenritzel 19, mit dem das Kegelritzel 6 kämmt, so dass hier ein Abstand relativ präzise eingehalten werden kann.

Um diesen Abstand fertigungstechnisch gut herstellen zu können, ist die Mantelverlängerung 22 wie zu erkennen als separates Teil ausgebildet und an den Mantel des Elektromotors 1 eingesteckt. Damit muss nur die Mantelverlängerung 22 mit einer hohen Präzision gefertigt werden, um die vorgegebenen Maße exakt einhalten zu können. Die hier dargestellte Mantelverlängerung dient dabei gleichzeitig als Deckel für den Elektromotor, in dem bei der hier dargestellten Ausführungsform insbesondere auch die Motorsteuerung sowie ein Lager für die Motorwelle untergebracht sind.

Es sei auch noch erwähnt, dass die Nut 23 auch an einer bezogen auf die Mantelverlängerung nicht mittigen Position angeordnet sein kann oder statt ihrer ein Flansch, ein Vorsprung oder ähnliches vorgesehen sein kann.

Am gegenüberliegenden Ende ist der Elektromotor 1 über seinen Mantel noch mit zwei Stiften 25 versehen. Diese greifen in korrespondierende Ausnehmungen 26, 27 am Elektromotor 1 bzw. am Gehäuse 18 ein und verwirklichen so eine integrierte Verdrehsicherung und damit eine Momentabstützung für den Elektromotor 1. Alternativ können die Stifte 25 auch als Gewindestifte ausgeführt sein und in korrespondierende Gewindebuchsen einzuschrauben sein.

Aufgrund der hier erläuterten Konstruktion ist die beschriebene erfindungsgemäße Antriebseinheit als schnell und einfach montierbar und im späteren Betrieb sehr zuverlässig arbeitend anzusehen.

### Bezugszeichenliste

- 1: Elektromotor
- 2: Wellenende
- 3: Wellenende
- 4: Freilauf
- 5: Freilauf
- 6: Kegelritzel
- 7: Stirnzahnrad
- 8: Schaft
- 9: Wälzlager
- 10: Bund
- 11: Wälzlager
- 12: O-Ring
- 13: O-Ring
- 14: Drehmomentstütze
- 15: Schrauben
- 16: Flanschscheibe
- 17: Gehäuseteil
- 18: Gehäuseteil
- 19: Gegenritzel
- 20: Welle
- 21: Wälzlager
- 22: Mantelverlängerung
- 23: Nut
- 24: Ringaufnahme
- 25: Stifte
- 26: Ausnehmung
- 27: Ausnehmung
- 28: Betätigungshebel

## Patentansprüche

1. Antriebseinheit für ein Umreifungsgerät zum Umreifen eines Packstückes mit einem darum gelegten Kunststoffband, wobei das Umreifungsgerät mit einer motorisch angetriebenen Spannvorrichtung und einer motorisch angetriebenen Schweißvorrichtung für das Kunststoffband versehen ist,
wobei die Antriebseinheit einen Elektromotor (1), Freiläufe (4, 5), Wellenenden (2, 3) des Elektromotors (1), Zahnräder (6, 7) und Wälzlager (9, 11) aufweist und wobei die Spannvorrichtung und die Schweißvorrichtung von demselben Elektromotor (1) antreibbar sind, der unter Zwischenschaltung der Freiläufe (4, 5) alternativ mit diesen in Wirkverbindung bringbar ist,
wobei die Wellenenden (2, 3) des Elektromotors (1) mit den Zahnrädern (6, 7) und den mit diesen korrespondierenden Wälzlagern (9, 11) zusammenwirken, wobei der Elektromotor (1) an einem Gehäuse (17, 18) des Umreifungsgerätes gelagert werden kann,
**dadurch gekennzeichnet,**
**dass** der Elektromotor (1) mit wenigstens einer ihn an einem Axialende überragenden Mantelverlängerung (22) versehen ist, an der die Wälzlager (9, 11) gelagert sind.

2. Antriebseinheit gemäß Anspruch 1,
**dadurch gekennzeichnet,**
**dass** die Mantelverlängerung (22) sich in Axialrichtung zumindest teilweise über die auf den Wellenenden (2, 3) des Elektromotors (1) sitzenden Freiläufe (4, 5) erstreckt.

3. Antriebseinheit gemäß einem oder mehreren der vorstehenden Ansprüche,
**dadurch gekennzeichnet,**
**dass** die Mantelverlängerung (22) wenigstens ein Axialfixlermittel (23) aufweist.

4. Antriebseinheit gemäß Anspruch 3,
**dadurch gekennzeichnet,**
**dass** das Axilafixiermittel eine Außennut (23) ist.

5. Antriebseinheit gemäß Anspruch 3,
**dadurch gekennzeichnet,**
**dass** das Axialfixiermittel an einem Ende des Elektromotors (1) ist, das mit einem Kegelritzel (6) versehen ist.

6. Antriebseinheit gemäß einem oder mehreren der vorstehenden Ansprüche,
**dadurch gekennzeichnet,**
**dass** die Mantelverlängerung (22) als separates Bauteil an dem Mantel des Elektromotors (1) anbringbar ist.

7. Antriebseinheit gemäß Anspruch 6,
**dadurch gekennzeichnet,**
**dass** die Mantelverlängerung (22) einstückig mit einem Deckel des Elektromotors (1) ausgebildet ist.

8. Antriebselnheit gemäß einem oder mehreren der vorstehenden Ansprüche,
**dadurch gekennzeichnet,**
**dass** die Mantelverlängerung (22) mit wenigstens einer Verdrehsicherung (25; 26, 27) versehen ist.

## Claims

1. Drive unit for a strapping device for strapping a package with a plastic tape positioned around the same, wherein the strapping device comprises a motor-driven tensioning device and a motor-driven welding device for the plastic tape,
wherein the drive unit comprises an electric motor (1), freewheels (4, 5), shaft-ends (2, 3) of the electric motor (1), gears (6, 7) and rolling-contact bearings (9, 11) and wherein the tensioning device and the welding device can be driven by the same electric motor (1), which, with the interposition of said freewheels (4, 5), can alternately be brought into operative connection with said tensioning and welding devices,
wherein said shaft-ends (2, 3) of said electric motor (1) cooperate with said gears (6, 7) and said rolling-contact bearings (9, 11) which correspond to said gears, wherein said electric motor (1) can be mounted to a housing (17, 18) of the strapping device
**characterized in that**
the electric motor (1) is provided with at least one casing extension (22), which projects beyond the electric motor at an axial end thereof, to which casing extension (22) said rolling-contact bearings (9, 11) are mounted.

2. Drive unit as claimed in claim 1,
**characterized in that**
the casing extension (22) extends axially at least in part over the freewheels, which are seated at said shaft ends (2, 3) of the electric motor (1).

3. Drive unit as claimed in one or more of the preceding claims
**characterized in that**
the casing extension (22) has at least one axial fixing means (23).

4. Drive unit as claimed in claim 3,
**characterized in that**
the axial fixing means is an outer groove (23).

5. Drive unit as claimed in claim 3,
**characterized in that**
the axial fixing means is at an end of the electric motor (1) which is provided with a bevel gear (6).

6. Drive unit as claimed in one or more of the preceding claims
**characterized in that**,
the casing extension (22) is fittable in the form of a separate component to the casing of the electric motor (1).

7. Drive unit as claimed in claim 6,
**characterized in that**
the casing extension (22) is formed in one piece with a lid of the electric motor (1).

8. Drive unit as claimed in one or more of the preceding claims
**characterized in that**,
the casing extension (22) is provided with at least one rotation-prevention device (25; 26, 27).

## Revendications

1. Unité d'entraînement destinée à un appareil de cerclage pour cercler un emballage à l'aide d'un ruban en matière plastique ceignant ce dernier, ledit appareil de cerclage étant pourvu d'un dispositif de serrage à entraînement motorisé et d'un dispositif de soudage à entraînement motorisé, affectés audit ruban en matière plastique,
sachant que ladite unité d'entraînement comprend un moteur électrique (1), des accouplements (4, 5) à roue libre, des extrémités (2, 3) d'un arbre dudit moteur électrique (1), des roues dentées (6, 7) et des paliers à roulement (9, 11), et sachant que ledit dispositif de serrage et ledit dispositif de soudage peuvent être entraînés par le même moteur électrique (1) qui peut être mis alternativement en liaison opérante avec ces derniers, avec interposition desdits accouplements (4, 5) à roue libre,
lesdites extrémités (2, 3) dudit arbre du moteur électrique (1) coopérant avec lesdites roues dentées (6, 7) et avec lesdits paliers à roulement (9, 11) concordant avec celles-ci, ledit moteur électrique (1) pouvant être monté sur un carter (17, 18) dudit appareil de cerclage,
**caractérisée par le fait**
**que** le moteur électrique (1) est doté d'au moins un prolongement d'enveloppe (22) qui fait saillie au-delà dudit moteur à une extrémité axiale, et sur lequel les paliers à roulement (9, 11) sont montés.

2. Unité d'entraînement selon la revendication 1,
**caractérisée par le fait**
**que** le prolongement d'enveloppe (22) surplombe au moins partiellement, dans la direction axiale, l'étendue des accouplements (4, 5) à roue libre qui sont calés sur les extrémités (2, 3) de l'arbre du moteur électrique (1).

3. Unité d'entraînement selon l'une ou plusieurs des revendications précédentes,
**caractérisée par le fait**
**que** le prolongement d'enveloppe (22) comporte au moins un moyen (23) de blocage axial à demeure.

4. Unité d'entraînement selon la revendication 3,
**caractérisée par le fait**
**que** le moyen de blocage axial à demeure est une rainure extérieure (23).

5. Unité d'entraînement selon la revendication 3,
**caractérisée par le fait**
**que** le moyen de blocage axial à demeure se trouve à une extrémité du moteur électrique (1) qui est munie d'un pignon conique (6).

6. Unité d'entraînement selon l'une ou plusieurs des revendications précédentes,
**caractérisée par le fait**
**que** le prolongement d'enveloppe (22) peut être implanté sur l'enveloppe du moteur électrique (1), en tant que partie structurelle distincte.

7. Unité d'entraînement selon la revendication 6,
**caractérisée par le fait**
**que** le prolongement d'enveloppe (22) est réalisé d'un seul tenant avec un couvercle du moteur électrique (1).

8. Unité d'entraînement selon l'une ou plusieurs des revendications précédentes,
**caractérisée par le fait**
**que** le prolongement d'enveloppe (22) est équipé d'au moins un arrêt antirotation (25 ; 26, 27).
